# FASCICULE DE BREVET EUROPEEN

(11) **EP 0 268 723 B1**
(45) Date de publication et mention de la délivrance du brevet: **27.09.1989**
(21) Numéro de dépôt: 86870174.9
(22) Date de dépôt: 26.11.1986
(51) Int. Cl.: G10G 1/00

(54) **Pupitre de musique télévisuel à commande électronique**
Elektronisch gesteuerter Bildschirmnotenständer
Electronically controlled televisual music stand

(43) Date de publication de la demande: 01.06.1988
(73) Titulaire: HELOISE S.A., L-2953 Luxembourg (LU)
(72) Inventeur: Van den Abbeel, Paul, B-9180 Belsele (BE)
(74) Mandataire: Meyers, Ernest

(56) Documents cités:
- WO-A-84/04613
- BE-A- 901 563
- DE-A- 3 342 190
- FR-A- 2 494 472

## Description

La présente invention concerne un dispositif électronique à commande mémorisée permettant la reproduction d'une partition de musique sur écran.

Souvent, les ensembles de musiciens jouent en s'aidant de partitions en mauvais état, voire même délabrées car les partitions coûtent cher et ne sont pas rééditées régulièrement. De plus, à chaque fin de page, plusieurs musiciens d'un même ensemble sont obligés d'interrompre leur jeu pour tourner la page de la partition.

Le brevet BE-A 901 563 décrit un pupitre d'orchestre avec un écran de TV de couleur comprenant des moyens pour faire tourner automatiquement les pages à l'aide d'un compteur de notes. Il ne ressort toutefois pas de ce document comment s'effectuent le comptage des notes et l'asservissement.

L'invention a pour objet un dispositif qui permet à tout musicien d'un ensemble de disposer d'une partition impeccable et claire et qui permet d'éviter au musicien des manipulations de partition malaisées.

Cet objectif est atteint, selon l'invention, grâce à un pupitre de musique télévisuel comportant une console, la console comprenant:
un écran de visualisation;
un tableau de commande;
un logement pour recevoir et mettre en place un support de partition, ledit support portant des informations représentant la partition musicale et des indicateurs de positionnement en des positions prédéterminées;
   des moyens pour lire et afficher sur l'écran les informations de partitions portées par ledit support: un dispositif d'entraînement pour faire avancer le support de partition de manière à afficher sur l'écran des parties successives de la partition; et un système d'asservissement organisé pour surveiller l'éxecution de la composition musicale et pour commander automatiquement ledit dispositif d'entrai- nemment au rythme de l'exécution de la composition musicale caractérise en ce que des mesures musicales prédéterminées de chaque page de partition sont mémorisées à titre de repères et en ce que le système d'asservissement comporte un microphone pour capter les sons émis pendant l'éxecution de la composition musicale et produire des signaux électriques correspondant aux fréquences musicales successives et des moyens pour produire un signal de commande pour actionner le dispositif d'entraînement chaque fois que les signaux captés correspondent aux signaux mémorisés sous forme de repères.

Dans un mode de réalisation exemplaire, le dispositif de commande électronique comprend un microphone pour capter les sons émis pendant l'éxecution de la composition musicale et produire des signaux électriques représentant les fréquences musicales successives, un convertisseur analogique/numérique pour convertir les signaux produits par le microphone en une suite de signaux binaires, une mémoire organisée pour contenir des signaux numériques de référence représentant des suites de mesures musicales prédéterminées servant de références, un dispositif de reconnaissance de mesures musicales connecté pour recevoir les signaux binaires du convertisseur et les signaux de référence de la mémoire et pour produire un signal de commande de changement de page chaque fois qu'une séquence typique de signaux binaires est identique à un signal de référence, ce signal de commande de changement de page servant à actionner le dispositif d'entraînement du support de partition afin de faire avancer le support de partition de manière à afficher sur l'écran une partie suivante de la partition.

Le dispositif selon l'invention présente l'avantage d'offrir à chaque exécutant d'un ensemble musical des partitions claires et impeccables, et d'assurer que pour tous les exécutants, les partitions défilent en synchronisme. Les manipulations malaisées des partitions sont ainsi éliminées. De plus, le dispositif permet au chef d'orchestre d'intervenir de façon plus efficace, plus précise et plus rapide.

L'invention est exposée dans ce qui suit en s'appuyant sur les dessins ci-annexés dans lesquels :
la figure 1 est une vue en perspective d'une console pouvant constituer un pupitre de musique télévisuel conforme à l'invention,
la figure 2 illustre schématiquement un mode de réalisation exemplaire du dispositif selon l'invention,
la figure 3 est un schéma simplifié exemplaire du dispositif de commande électronique logé dans la console.

Se reportant à la figure 1, on montre une vue d'un modèle de console constituant un pupitre de musique télévisuel selon l'invention. La console 1 présente sur sa face frontale un écran de visualisation 2 destiné à afficher ou visualiser une partie d'une partition de musique 20 et un tableau de commande 3 permettant à l'usager d'effectuer diverses commandes comme on le verra plus loin. Dans l'exemple de réalisation illustré, l'écran 2 est prévu pour afficher simultanément deux pages successives d'une partition.

La partition est enregistrée sur un support quelconque : par exemple un microfilm logé dans une cassette ou porté par un disque visuel, ou encore une disquette, un disque à lecture magnétique, un disque video, etc. Le support de partition est associé de manière opérationnelle à un dispositif pour lire la partition enregistrée et l'afficher sur l'écran 2. Le dispositif pour lire et afficher la partition est évidemment adapté au type de support portant la partition enregistrée.

La figure 2 représente schématiquement un mode de réalisation exemplaire simple. La console 1 est montée sur un socle 15 de manière à pouvoir être inclinée au gré de l'usager par basculement autour d'un pivot 16. Il va de soi que la console peut être montée d'autre manière, y compris de façon fixe.

Dans cet exemple, le support de partition 4 est un microfilm logé dans un compartiment 5 de la console 1, par exemple un tiroir, pour être mis en coopération fonctionnelle avec un dispositif optique agencé pour qu'une partie de la partition enregistrée sur le support 4 puisse être affichée par projection sur l'écran 2. Le dispositif optique comprend une source lumineuse 6, un miroir 7, par exemple un miroir semi-transparent, et un objectif 8. Une source lumineuse de secours 6' est avantageusement prévue également. Lorsque le support de partition 4 est mis en place, il se trouve sur le trajet du faisceau lumineux émis par la source 6 et réfléchi par le miroir 7 et les informations visuelles portées par le support de partition 4, dans la partie qui intercepte le faisceau lumineux, se trouvent projetées par l'objectif 8 sur l'écran 2. Un dispositif d'entraînement 9 est prévu pour faire avancer le support de partition 4 en réponse à un signal d'avancement de manière à remplacer au moment voulu la page de partition affichée sur l'écran 2 par la page suivante. Le signal d'avancement du support de partition est engendré par un dispositif de commande électronique incorporé qui sera décrit plus loin. L'avancement du support de partition se fait ainsi page par page, le pas d'avancement étant défini par des indicateurs de positionnement prévus sur le support de partition.

Sur chaque page de patition est choisie une suite de mesures musicales caractéristiques pour servir de repère sur cette page afin de commander le changement de page, et chaque suite repère est représentée et identifiée par une suite de signaux binaires de référence RC stockée en mémoire. Dans un mode de réalisation exemplaire avantageux, les signaux de référence RC sont enregistrés dans des emplacements prévus sur le support de partition lui- même et répartis sur une piste mémoire courant le long de l'enregistrement de la partition. Dans un autre mode de réalisation, les signaux de référence RC pourraient être stockés dans une mémoire séparée dont l'avancement serait lié à l'avancement du support de partition. Les signaux de référence RC sont utilisés dans le dispositif de commande électronique qui est décrit ci-après en se reportant à la figure 3.

Un microphone 21 monté sur la console 1 capte les sons musicaux produits pendant l'exécution d'une oeuvre musicale. Ce microphone engendre des signaux électriques FS correspondant aux fréquences musicales successives et ces signaux analogiques sont reçus dans un convertisseur analogique/numérique 23 qui convertit chaque signal FS en un code de signaux binaires BC. Les signaux binaires constituant les codes BC successifs sont reçus dans un dispositif de reconnaissance de séquence 24 pour être comparés avec les signaux de référence RC mémorisés. Les signaux de référence RC sont lus sélectivement dans la mémoire 26 par un dispositif de lecture ou scrutateur 25 (la mémoire 26 représente la piste mémoire précitée ou une zone mémoire quelconque séparée). Le dispositif de lecture peut être constitué d'un dispositif quelconque propre à lire des signaux binaires. Dans la figure 3 le dispositif de reconnaissance de séquence est représenté symboliquement par une porte-ET qui conventionnellement représente la fonction logique globale du dispositif. Cependant, il est bien évident pour l'homme de l'art que le dispositif 24 peut être réalisé sous la forme de divers montages utilisant des éléments logiques connus en soi, agencés pour réaliser la fonction logique requise telle que décrite ici. Le nombre d'éléments dans ces montages peut dépendre du nombre de mesures musicales formant une suite-repère. L'organisation de tels montages logiques relève de la compétence de l'homme de métier.

A chaque position du support de partition 4, le lecteur 25 lit le code de référence RC et l'applique à l'entrée 200 du dispositif de reconnaissance 24. Lorsque celui-ci reçoit du convertisseur 23 une suite de signaux BC identique au code de référence RC, il produit un signal de commande PS pour actionner le dispositif d'entraînement 9 du support de partition de manière à faire avancer le support 4 pour afficher sur l'écran 2 la page de partition suivante. Le lecteur 25 lit alors le code de référence RC porté sur la page suivante pour l'appliquer à l'entrée 200 du dispositif de reconnaissance 24 et lorsque celui-ci reçoit à son entrée 100 un signal binaire BC qui est identique au code de référence RC lu par le lecteur, il produit un nouveau signal de commande PS pour faire de nouveau avancer le support de partition d'une page. Ainsi, à mesure que l'exécution d'un morceau de musique progresse, la partition affichée se trouve-t-elle décalée automatiquement page par page.

Dans le cas où la mémoire n'est pas aménagée sur le support de partition, on peut prévoir que le signal de commande PS qui fait avancer le support de partition d'une page fait en même temps avancer la mémoire d'une position de manière que le dispositif de lecture lise le code de référence RC suivant, c'est-à-dire le code correspondant à la suite-repère choisie sur la page de partition suivante.

Une temporisation prédéterminée peut être prévue dans la commande de l'avancement du support de partition 4 selon le nombre de mesures qui séparent la suite de mesures musicales servant de repère de la dernière mesure musicale figurant sur la page de partition. Chaque fois qu'une suite-repère se trouve ainsi reconnue au cours de l'exécution d'une oeuvre musicale, la partition affichée sur l'écran change, progressant de page en page.

Dans le cas où l'écran 2 est prévu pour présenter simultanément deux pages consécutives de la partition comme montré à la figure 2, par exemple, l'écran affiche au cours d'une exécution d'une composition musicale successivement les pages 1-2, puis les pages 2-3, ensuite les pages 3-4, et ainsi de suite.

Grâce à la disposition selon l'invention, chaque exécutant d'un ensemble musical peut toujours disposer de partitions claires et impeccables et n'est plus astreint à des manipulations malaisées de partition pendant l'exécution d'une oeuvre musicale. De plus, les partitions défilent en synchronisme pour tous les exécutants, aidant ainsi à l'harmonie de l'ensemble.

L'avancement automatique par pas du support de partition sous la direction du dispositif de commande peut être arrêté à l'initiative de l'usager. Pour ce faire, celui-ci se sert du tableau de comande 3. Une vue d'ensemble d'un mode de réalisation exemplaire est montrée à la figure 1 dans laquelle les liaisons entre le tableau de commande et le dispositif électronique 22 ne sont pas représentées pour ne pas surcharger le dessin. Le tableau de commande est conçu, entre autres choses, pour permettre à l'usager de choisir une page voulue quelconque de la partition ou pour changer de page après avoir mis le dispositif en mode manuel, c'est-à-dire après avoir inhibé ou rendu inopérant le système de commande automatique.

Dans l'exemple montré à la figure 1, on distingue un commutateur 31 pour inhiber le dispositif électronique et mettre le dispositif en mode de fonctionnement manuel. Le numéro de la page à visualiser sur l'écran est choisi en formant sur le clavier 32 le numéro correspondant à la page voulue, ce numéro étant affiché sur un témoin 34. Deux touches 36A et 36B permettent de rétrograder ou d'avancer d'une page respectivement. Cette faculté est évidemment utile au cours des répétitions.

Le tableau de commande de la figure 1 est également prévu pour permettre à l'usager, après avoir mis le dispositif en mode manuel, d'ajuster le rythme d'exécution voulu d'un mouvement musical. L'usager se sert alors du clavier 33 pour former un nombre indiquant le nombre de temps par minute, ce nombre étant affiché sur le témoin 35. Les touches 37A et 37B permettent respectivement de ralentir ou d'accélérer le rythme d'un temps à la fois.

Le rythme ainsi choisi est visualisé par un témoin clignotant 38, commandé par exemple par un générateur de temps dont la fréquence est ajustée par la combinaison de signaux produite par les touches du clavier 33 qui ont été actionnées par l'usager. En actionnant à nouveau le commutateur 31, l'opérateur peut remettre le dispositif en fonctionnement automatique, rendant ainsi de nouveau le système électronique opérationnel, le témoin clignotant 38 indiquant le nouveau rythme choisi. Les répétitions sont ainsi facilitées tout en permettant au chef d'orchestre d'intervenir de façon plus efficace et plus précise.

Un commutateur 39 est évidemment prévu également pour mettre le dispositif en service ou hors service (commutateur marche/arrêt). Lorsque ce commutateur se trouve placé en position arrêt, il est prévu que le dispositif d'entraînement du support de partition remette celui-ci automatiquement dans la position initiale, prêt pour permettre une nouvelle exécution de la partition, après quoi le dispositif est mis hors tension.

Il va de soi que l'agencement des moyens prévus pour lire et afficher la partition sur l'écran de visualisation peut être différent de l'agencement illustré et qu'il sera adapté de façon appropriée au type de support de partition adopté. Comme dit plus haut, le support de partition n'est nullement limité au microfilm ou au disque visuel; il pourrait être constitué d'un disque à lecture magnétique ou d'un disque vidéo, par exemple. Dans ce cas, le dispositif pour lire et afficher la partition, ainsi qu'il est bien connu de l'homme de l'art, comprendra un moyen de lecture pour lire les informations enregistrées sur le support de partition, et des moyens pour convertir les informations lues sur ledit support en signaux propres à commander l'affichage de la partition sur l'écran de visualisation.

## Revendications

1. Pupitre de musique télévisuel comportant une console (1), la console comprenant:
un écran de visualisation (2);
un tableau de commande (3);
un logement (5) pour recevoir et mettre en place un support de partition (4), ledit support portant des informations représentant la partition musicale et des indicateurs de positionnement en des positions prédéterminées;
des moyens (6-8) pour lire et afficher sur l'écran (2) les informations de partition portées par ledit support;
un dispositif d'entraînement (9) pour faire avancer le support de partition (4) de manière à afficher sur l'écran des parties successives de la partition; et un système d'asservissement (21, 22) organisé pour surveiller l'éxecution de la composition musicale et pour commander automatiquement ledit dispositif d'entraînement au rythme de l'éxecution de la composition musicale caractérisé en ce que des mesures musicales prédéterminées de chaque page de partition sont mémorisées à titre de repères et en ce que le système d'asservissement (21, 22) comporte un microphone (21) pour capter les sons émis pendant l'exécution de la composition musicale et produire des signaux électriques (FS) correspondant aux fréquences musicales successives et des moyens pour produire un signal de commande pour actionner le dispositif d'entraînement chaque fois que les signaux captés correspondent aux signaux mémorisés sous forme de repères.

2. Pupitre selon la revendication 1, caractérisé en ce que le dispositif d'asservissement comprend un convertisseur analogique/numérique (23) pour convertir les signaux analogiques produits par le microphone (21) en une suite de signaux binaires (D), une mémoire (24) organisée pour contenir des signaux numériques de référence (RC) représentant des suites de mesures musicales prédéterminées servant de références, un dispositif de comparaison (24) connecté pour recevoir les signaux binaires (BC) du convertisseur (23) et les signaux de référence (RC) de la mémoire (26), ce dispositif étant agencé pour produire un signal de commande d'avancement (PS) lorsqu'un signal (BC) du convertisseur (23) est égal à un signal de référence (RC) de la mémoire (26), ce signal de commande d'avancement servant à commander le dispositif d'entraînement (9) du support de partition (4) afin de faire avancer le support de partition de manière à afficher sur l'écran (2) une partie suivante de la partition.

3. Pupitre selon la revendication 2, caractérisé en ce que la mémoire (26) précitée est aménagée sur le support de partition (4).

4. Pupitre selon la revendication 1, caractérisé en ce que le support de partition (4) porte les informations de partition sous forme d'informations visuelles et en ce que les moyens pour lire et afficher les informations de partition comprennent des moyens optiques (6-8) agencés pour projeter sur l'écran de visualisation (2), les informations de partition visuelles enregistrées sur le support de partition (4) .

5. Pupitre selon la revendication 1, caractérisé en ce que le support de partition (4) porte les informations de partition sous forme d'informations enregistrées et en ce que les moyens pour lire et afficher les informations de partition comprennent un moyen de lecture pour lire les informations de partition enregistrées sur le support de partition (4) et des moyens pour convertir les informations lues sur le support de partition en signaux propres à commander l'affichage de la partition sur l'écran de visualisation (2).

## Patentansprüche

1. Fernseh-Notenpult mit einer Konsole (1), die folgende Einrichtungen aufweist:
einen Bildschirm (2);
eine Steuerplatte (3);
ein Fach (5) zur Aufnahme und Positionierung eines Partiturträgers (4), auf dem die Partiturinformationen und Positionsindikatoren für vorgegebene Positionen gespeichert sind;
Mittel (6-8), um die auf dem besagten Träger gespeicherten Partiturinformationen zu lesen und auf dem Bildschirm (2) wiederzugeben;
eine Antriebsvorrichtung (9), um den Partiturträger (4) so weiterzubewegen, daß auf dem Bildschirm aufeinanderfolgende Teile der Partitur wiedergegeben werden;
ein Steuersystem (21, 22), um die Ausführung der Musikkomposition zu überwachen, und um die besagte Antriebsvorrichtung entsprechend dem Tempo der Ausführung der Komposition automatisch zu steuern:
dadurch gekennzeichnet, daß vorgegebene Musiktakte jeder Partiturseite als Markierungen gespeichert werden, und daß das Steuersystem (21, 22) ein Mikrofon (21) aufweist, um die während der Ausführung der Komposition ausgesandten Töne aufzunehmen und elektrische Signale (FS) zu erzeugen, die den aufeinanderfolgenden Musikfrequenzen entsprechen, und außerdem Mittel aufweist, um ein Steuersignal zu erzeugen, über das jedesmal, wenn die aufgenommenen Signale den in Form von Markierungen gespeicherten Signalen entsprechen, die Antriebsvorrichtung betätigt wird.

2. Notenpult gemäß Anspruch 1, dadurch gekennzeichnet, daß die Steuervorrichtung ausgerüstet ist mit einem Analog/Digital-Umwandler (23), um die von dem Mikrofon (21) erzeugten analogen Signale in eine Folge von binären Signalen (BC) umzuwandeln, einem Speicher (26), um digitale Bezugssignale (RC) zu speichern, die als Markierungen dienende, vorgegebene Folgen von Musiktakten repräsentieren, einer Vergleichsvorrichtung (24), auf die die binären Signale (BC) des Umwandlers (23) und die Bezugssignale (RC) des Speichers (26) gegeben werden, und die ein Vorschub-Steuersignal (PS) erzeugt, wenn ein Signal (BC) des Umwandlers (23) mit einem Bezugssignal (RC) des Speichers (26) übereinstimmt, wobei dieses Vorschub-Steuersignal dazu dient, die Antriebsvorrichtung (9) des Partiturträgers (4) zu steuern, um den Partiturträger so vorwärtszubewegen, daß auf dem Bildschirm (2) ein nachfolgender Teil der Partitur wiedergegeben wird.

3. Notenpult gemäß Anspruch 2, dadurch gekennzeichnet, daß der vorgenannte Speicher (26) auf dem Partiturträger (4) angeordnet ist.

4. Notenpult gemäß Anspruch 1, dadurch gekennzeichnet, daß auf dem Partiturträger (4) die Partiturinformationen in Form von optischen Informationen gespeichert sind, und daß die Mittel zum Lesen und Wiedergeben der Partiturinformationen aus optischen Mitteln (6-8) bestehen, mittels der die auf dem Partiturträger (4) gespeicherten optischen Partiturinformationen auf den Bildschirm (2) projiziert werden.

5. Notenpult gemäß Anspruch 1, dadurch gekennzeichnet, daß auf dem Partiturträger (4) die Partiturinformationen in Form von aufgezeichneten Informationen gespeichert sind, und daß die Mittel zum Lesen und Wiedergeben der Partiturinformationen bestehen aus Mitteln zum Lesen der auf dem Partiturträger (4) aufgezeichneten Partiturinformationen, und aus Mitteln zum Umwandeln der auf dem Partiturträger gelesenen Informationen in Signale, die geeignet sind, die Wiedergabe der Partitur auf dem Bildschirm (2) zu steuern.

## Claims

1. Televisual music stand possessing a console (1), the console comprising:
a viewing screen (2);
a control panel (3);
a receptacle (5) for receiving and positioning a score medium (4), the said medium bearing data representing the musical score and indicators of positioning in predetermined positions; means (6-8) for reading and displaying on the screen (2) the score data carried by the said medium;
a drive device (9) for advancing the score medium (4) in a manner such as to display on the screen successive parts of the score; and a servosystem (21, 22) which is organized to monitor the performance of the musical composition and to control the said drive device automatically in the rhythm of the performance of the musical composition, characterized in that predetermined musical bars of each page of the score are stored as reference marks, and in that the servosystem (21, 22) possesses a microphone (21) to pick up the sounds emitted during the performance of the musical composition and produce electrical signals (FS) corresponding to the successive musical frequencies, and means for producing a control signal to actuate the drive device each time the signals picked up correspond to the signals stored as reference marks.

2. Stand according to Claim 1, characterized in that the servo device comprises an analog/digital converter (23) in order to convert the analog signals produced by the microphone (21) into a succession of binary signals (D), a memory (24) designed to hold digital reference signals (RC) representing predetermined sequences of musical bars acting as references, a comparison device (24) connected to receive the binary signals (BC) from the converter (23) and the reference signals (RC) from the memory (26), this device being arranged to produce an advancing control signal (BS) when a signal (BC) from the converter (23) is equal to a reference signal (RC) from the memory (26), this advancing control signal serving to control the drive device (9) of the score medium (4) in order to advance the score medium in a manner such as to display on the screen (2) a subsequent part of the score.

3. Stand according to Claim 2, characterized in that the abovementioned memory (26) is accommodated on the score medium (4).

4. Stand according to Claim 1, characterized in that the score medium (4) carries the score data in the form of visual data and in that the means for reading and displaying the score data comprise optical means (6-8) designed to project on the viewing screen (2) the visual score data recorded on the score medium (4).

5. Stand according to Claim 1, characterized in that the score medium (4) carries the score data in the form of recorded data and in that the means for reading and displaying the score data comprise a read means for reading the score data recorded on the score medium (4) and means for converting the data read on the score medium into signals capable of controlling the displaying of the score on the viewing screen (2).
